# EUROPÄISCHE PATENTSCHRIFT

(11) **EP 0 967 028 B1**
(45) Veröffentlichungstag und Bekanntmachung des Hinweises auf die Patenterteilung: **28.04.2004**
(21) Anmeldenummer: 99890056.7
(22) Anmeldetag: 17.02.1999
(51) Int. Cl.: B21D 5/02, B30B 15/18

(54) **Hydraulische Presse**
Hydraulic press
Presse hydraulique

(30) Priorität: 03.03.1998 AT 37198
(43) Veröffentlichungstag der Anmeldung: 29.12.1999
(73) Patentinhaber: Hoerbiger Hydraulik GmbH, 86956 Schongau (DE)
(72) Erfinder: Rauwolf, Martin Dipl.Ing., 86956 Schongau (DE); Holderried, Thomas, 86977 Burggen (DE)
(74) Vertreter: Pinter, Rudolf, Dipl.-Ing.

(56) Entgegenhaltungen:
- DE-A- 2 542 665
- US-A- 4 307 654
- PATENT ABSTRACTS OF JAPAN vol. 1995, no. 02, 31. März 1995 (1995-03-31) -& JP 06 320219 A (KOMATSU LTD), 22. November 1994 (1994-11-22)

## Beschreibung

Die Erfindung betrifft eine hydraulische Presse, insbesonders Abkantpresse, mit zumindest einem zweiseitig wirkenden hydraulischen Arbeitszylinder mit unterschiedlich großen Wirkflächen auf beiden Seiten des Kolbens, wobei die Seite der größeren Wirkfläche über eine zusätzliche Nachsaugleitung mit dem Hydrauliktank verbunden und in diese Nachsaugleitung ein Nachsaugventil eingeschaltet ist, welches während des Arbeitshubes geschlossen und während der Eilhübe geöffnet ist (siehe z.B. die US-A-4 307 654).

Während des Arbeitszyklus von hydraulischen Pressen werden bezüglich Presskraft und Geschwindigkeit üblicherweise unterschiedliche Anforderungen gestellt. Beim eigentlichen Arbeitshub bzw. -weg werden meist große Kräfte bei niedrigen Geschwindigkeiten gefordert, wogegen beim Pressenrückzug (Eilhub-Auf) und auch bei einer Eilbewegung in Pressrichtung (Eilhub-Ab) zumeist möglichst hohe Geschwindigkeiten mit geringen erforderlichen Kräften erwünscht sind. Um diese Anforderungen auf einfache Weise kostengünstig zu erfüllen, werden bei derartigen Pressen heutzutage üblicherweise Hydraulikzylinder mit großem Wirkflächenunterschied zwischen Kolbenfläche und Ringfläche (verbleibende Querschnittsfläche auf der Seite der Kolbenstange zwischen dieser und der Zylinderinnenwand) eingesetzt. Das Verhältnis dieser Wirkflächen erreicht dabei beispielsweise 16:1 und mehr.

Wenn für die erwähnte Eil-Auf-Bewegung die zur Verfügung stehende Pumpenfördermenge zur Beaufschlagung der Ringraumseite verwendet wird, wird bei den heute in diesem Zusammenhang üblichen Konstruktionen auf der gegenüberliegenden Kolbenseite die um das Verhältnis der Wirkflächen vervielfachte Ölmenge aus dem kolbenseitigen Zylinderraum direkt über eine zusätzliche Verbindung (Nachsaugleitung) in den Hydrauliktank ausgeschoben. Bei der Eil-Ab-Bewegung in Pressrichtung muß hingegen eine entsprechende Ölmenge vom Tank in den kolbenseitigen Zylinderraum zurückgebracht werden. Insbesonders bei diesem sogenannten Nachsaugen des kolbenseitigen Zylinderinnenraumes durch das Eigengewicht der Pressenoberwange und den atmosphärischen Druck im Tank ist es wichtig, die Druckverluste in der Nachsaugleitung vom Tank zur Kolbenseite des Zylinders minimal zu halten, da es ansonsten zu Ausgasungen und damit Blasenbildung im Hydraulikmedium kommen kann.

Für den eigentlichen Arbeitshub bzw. -weg ist es im obengenannten Zusammenhang natürlich erforderlich, die Verbindung zwischen Tank und kolbenseitigem Zylinderinnenraum, der ja nun mit Druck beaufschlagt werden soll, vorzugsweise leckölfrei zu unterbrechen, was durch ein sogenanntes Nachsaugoder Füllventil bewerkstelligt wird, welches bei den bekannten Pressen der eingangs genannten Art zumeist einfach als 2/2-Wege-Sitzventil ausgebildet und bei den Eilbewegungen für eine besonders verlustarme Verbindung (große Querschnitte) zwischen kolbenseitigem Innenraum und Tank geöffnet und beim Arbeitshub geschlossen ist. Derartige Ventile sind in der Regel hydraulisch angesteuert und werden bedarfsweise entweder in der Grundstellung offen oder in der Grundstellung geschlossen eingesetzt.

Nachteilig bei den bekannten Pressen der eingangs genannten Art ist insbesonders der Umstand, daß sich bei der Rückzugsbewegung (Eil-Auf-Bewegung) durch die relativ kleine Ringfläche auf der Stangenseite des jeweiligen Zylinders bei entsprechend großer Masse der Oberwange der Presse und insbesonders auch in Verbindung mit langen hydraulischen Verbindungsleitungen zwischen dem jeweiligen Stellglied (z.B. Proportional-Wegeventil) und dem Zylinder, eine unter Umständen sehr niedrige Eigenfrequenz des hydraulischen Systems ergibt, was zu Stabilitätsproblemen bei der Gleichlauf- bzw. Geschwindigkeitsregelung der Pressenzylinder führt.

Aufgabe der vorliegenden Erfindung ist es, eine hydraulische Presse der eingangs genannten Art so zu verbessern, daß die erwähnten Nachteile der bekannten derartigen Pressen vermieden werden und daß insbesonders auf einfache und kostengünstige Weise die innere Systemsteifigkeit erhöht und damit entsprechende Stabilitätsprobleme im Pressenrückzug weitgehend beseitigt werden.

Diese Aufgabe wird gemäß der vorliegenden Erfindung bei einer Presse der eingangs genannten Art dadurch gelöst, daß in der Nachsaugleitung zusätzlich eine schaltbare Drossel angeordnet ist, welche während des Ausschiebens von Hydraulikmedium aus der Zylinderseite mit größerer Wirkfläche zum Hydrauliktank wirksam ist. Diese einfache Drosselung des aus dem kolbenseitigen Zylinderraum bei der Eil-Auf-Bewegung der Pressenoberwange zum Tank ablaufenden Hydraulikmediums bewirkt eine Erhöhung der Systemsteifigkeit und eine Dämpfungswirkung gegen Geschwindigkeitsspitzen beim Beschleunigen der Oberwange. Damit können die erwähnten Stabilitätsprobleme im Rückzug beseitigt und darüber hinaus auch die Kreisverstärkung der Maschinenregelung im Rückzug um Größenordnungen erhöht werden. Es entsteht eine praktisch konstante Drosselwirkung auf die ausgeschobene Ölmenge aus dem kolbenseitigen Arbeitsraum des Zylinders, die über den gesamten Rückzug der Presse wirksam ist.

Obwohl prinzipiell die schaltbare Drossel auch unabhängig vom, bzw. zusätzlich zum Nachsaugventil, diesem in Offen-Stellung nach- oder auch vorgeschaltet werden könnte, ist eine weitere Ausgestaltung der Erfindung bevorzugt, gemäß welcher das Nachsaugventil selbst zusätzlich zu Offen- und Schließstellung noch zumindest eine Drosselstellung aufweist. Damit können die aus den eingangs beschriebenen Gründen im Hinblick auf das Nachsaugen vom Tank bei der Eil-Ab-Bewegung möglichst kurzen bzw. ungedrosselten Verbindungen zwischen kolbenseitigem Arbeitsraum des Zylinders und Tank ohne weitere bzw. zusätzliche Elemente auch möglichst kurz und ungedrosselt bleiben - das ohnedies vorhandene Nachsaugventil wird einfach konstruktiv so ausgeführt, daß es selbst zusätzlich noch eine Drosselstellung, bei der der Durchfluß in gewünschter Weise gegenüber dem vollen Querschnitt abgeschwächt wird, aufweist. Bedarfsweise können auch mehrere unterschiedlich stark wirkende Drosselstellungen vorgesehen werden, um unterschiedliche Beeinflussungen des abströmenden Hydraulikmediums zu ermöglichen.

In einer weiteren Ausgestaltung der Erfindung ist vorgesehen, daß das Nachsaugventil einen vorzugsweise hydraulisch betätigbaren zusätzlichen mechanischen Ventilanschlag aufweist, welcher ein nur teilweises Öffnen mit konstanter Drosselwirkung auf das durchströmende Hydraulikmedium erlaubt. Dies ist eine sehr einfache mechanische Ausgestaltung, die ein zuverlässiges Funktionieren der Anordnung sicherstellt ohne daß zusätzliche komplizierte Stellelemente oder dgl. vorgesehen werden müßten.

Zur hydraulischen Ansteuerung des zusätzlichen Ventilanschlages kann nach einer anderen bevorzugten Ausgestaltung der Erfindung eine ständig geöffnete Verbindung mit dem Pumpendruck der hydraulischen Pressensteuerung vorgesehen sein, womit auch weitere Schaltventile oder dgl. für diese zusätzliche Drosselstellung überflüssig sind.

Nach einer besonders bevorzugten weiteren Ausgestaltung der Erfindung ist vorgesehen, daß die Drossel einstellbar ausgeführt ist, was eine leichte und einfache Anpassung, beispielsweise an unterschiedliche Pressen oder Betriebsbedingungen, ermöglicht.

Die Erfindung wird im Folgenden noch an Hand der teilweise schematischen Zeichnungen näher erläutert. Fig. 1 zeigt dabei ein teilweises Schaltbild einer erfindungsgemäß ausgebildeten hydraulischen Presse und Fig. 2 zeigt ein Ausführungsbeispiel eines Nachsaugventils zur Verwendung in einer beispielsweise gemäß Fig. 1 ausgeführten Presse.

Von der eigentlichen hydraulischen Presse ist in Fig. 1 im wesentlichen nur ein Teil der relativ zur nicht dargestellten Unterwange verschieblichen Oberwange 1 ersichtlich, an der die Kolbenstange 2 eines zweiseitig wirkenden hydraulischen Arbeitszylinders 3 angreift. Üblicherweise ist ein gleich ausgebildeter weiterer Arbeitszylinder am hier nicht dargestellten linken Ende der Oberwange angeordnet, wobei diese beiden (oder auch weitere Arbeitszylinder) zumeist über eine Gleichlaufregelung gemeinsam angesteuert, aber beispielsweise für ein beabsichtigtes Schrägstellen der Oberwange 1 auch zum Teil separat betätigt werden können.

Die bedarfsweise Versorgung der Arbeitsräume 4, 5 des bzw. der Arbeitszylinder 3 mit hydraulischem Arbeitsmedium erfolgt von einer Steuereinheit 6 aus, die über eine Leitung 7 von einer motorbetriebenen Pumpe 8 mit Druckmedium versorgt wird. Die Steuereinheit 6 weist auf übliche Art ausgebildete und angeordnete Steuerelemente, wie etwa Druckbegrenzer, Druckwaagen, Schaltventile, Proportional-Wegeventile, Rückschläge und dlg. auf, die als im Zusammenhang mit der vorliegenden Erfindung nicht wesentlich hier weder dargestellt noch weiter beschrieben sind. Zur Verbindung des kolbenseitigen Arbeitsraumes 4 bzw. des stangenseitigen Arbeitsraumes 5 der Arbeitszylinder 3 mit der Steuereinheit 6 sind Leitungen 9 vorgesehen, die auf ebenfalls bekannte und hier nicht weiter interessierende Weise an den entsprechenden Anschlüssen abgedichtet verbunden sind.

Um für den Eilrückzug der Oberwange 1 (Bewegung in der Darstellung nach Fig. 1 nach oben) möglichst große Geschwindigkeiten mit der zur Verfügung stehenden Pumpenfördermenge erreichen zu können, werden die Arbeitszylinder 3 bei derartigen Anordnungen heute meist mit einem großen Wirkflächenunterschied zwischen der Querschnittsfläche des Zylinderinnenraumes auf der Kolbenoberseite und der zwischen Kolbenstange 2 und Innenwand des Arbeitszylinders 3 auf der Stangenseite verbleibenden Ringfläche ausgebildet, wobei dieses Flächenverhältnis 16:1 erreichen kann. Wenn nun etwa für die Eil-Auf-Bewegung der Oberwange 1 in Richtung des Pfeiles 10 in Fig. 1 der stangenseitige Arbeitsraum 5 mit der zur Verfügung stehenden Pumpenfördermenge beaufschlagt wird, muß unmittelbar einsichtig durch den dadurch bewegten Kolben 11 aus dem kolbenseitigen Arbeitsraum 4 die um das erwähnte Flächenverhältnis vielfache Menge an Hydraulikmedium über das Nachsaugventil ausgeschoben werden. Um den bei normalem Arbeitshub (relativ langsame Bewegung der Oberwange 1 mit großer Kraft nach unten - entgegen Pfeil 10 in Fig. 1) mit dem Pumpendruck beaufschlagten kolbenseitigen Arbeitsraum 4 möglichst leckölfrei gegenüber dem Tank 13 abschließen zu können, ist in die Nachsaugleitung 12 ein Nachsaugventil 14 eingeschaltet, welches während des Arbeitshubes geschlossen und während der Eilhübe geöffnet ist. Damit kann der erforderliche Volumensausgleich zwischen den beiden Arbeitsräumen 4 und 5 bei der Eil-Auf-Bewegung der Oberwange 1 auf beschriebene Weise erfolgenbei der Eil-Ab-Bewegung (zum schnellen Zustellen eines Werkzeuges oder dgl.) kann über die üblicherweise möglichst kurz und mit geringen Verlusten (großer Durchmesser) ausgeführte Nachsaugleitung 12 das erforderliche Mehrvolumen zum Auffüllen des kolbenseitigen Arbeitsraumes 4 ohne Ausgasungen und Blasenbildung im Hydraulikmedium aus dem Tank 13 nachgeliefert werden.

Zufolge der angesprochenen Wirkflächenunterschiede auf beiden Kolbenseiten ergibt sich eine relativ kleine Ringfläche des Arbeitsraumes 5, was bei entsprechend großer Masse der Oberwange 1 der Presse und insbesonders in Verbindung mit langen hydraulischen Verbindungsleitungen zwischen den eigentlichen Stellgliedern (z.B. Proportional-Wegeventil in der Steuereinheit 6) und dem Zylinder eine unter Umständen sehr niedrige Eigenfrequenz des hydraulischen Systems ergibt und zu Stabilitätsproblemen bei der Gleichlauf- bzw. Geschwindigkeitsregelung führen kann. Um dies zu verhindern und die innere hydraulische Steifigkeit des Systems zu erhöhen, ist in der Nachsaugleitung 12 zusätzlich eine schaltbare Drossel 15 angeordnet, welche nur während des Ausschiebens von Hydraulikmedium aus der Zylinderseite mit der größeren Wirkfläche zum Hydrauliktank (also während der Eil-Auf-Bewegung) wirksam ist. Dazu ist in der dargestellten Ausführung das Nachsaugventil 14 selbst so ausgebildet, daß es zusätzlich zu der dargestellten Offenstellung und der links symbolisch ersichtlichen Schließstellung noch eine in der Mitte angedeutete Drosselstellung aufweist. Durch einfache hydraulische Verstellung des Nachsaugventils 14 über ebenfalls mit der zentralen Steuereinheit 6 verbundene Leitungen 16 kann damit sichergestellt werden, daß der kolbenseitige Arbeitsraum 4 wie gewünscht beim normalen Arbeitshub gegenüber dem Tank 13 abgeschlossen ist, bei der Eil-Ab-Bewegung (schnelles Zustellen) praktisch ungedrosselt das erforderliche Mehrvolumen aus dem Tank 13 nachsaugen kann und bei der Eil-Auf-Bewegung (Eil-Rückzug) unter Erhöhung der Systemsteifigkeit nur entsprechend gedrosselt das Überschußvolumen zum Tank 13 hin ableiten kann.

Gemäß Fig. 2 ist das Nachsaugventil 14 mit einem hydraulisch betätigbaren zusätzlichen mechanischen Ventilanschlag 16 versehen, welcher ein nur teilweises Öffnen mit konstanter Drosselwirkung auf das durchströmende Hydraulikmedium (entsprechend der Mittelstellung in Fig. 1) erlaubt. Das Nachsaugventil 14 besteht dazu gemäß Fig. 2 im wesentlichen aus einer Ventilhülse 17, einem darin axial beweglichen Ventilkolben 18, einem mit der Ventilhülse 17 abgedichtet verbundenen und einen Teil des Federraumes 19 sowie einen seitlichen Steueranschluß SA 1 aufweisenden Mittelteil, einer in den Mittelteil eingeschraubten und abgedichteten Anschlaghülse 20 und einem in dieser axial beweglich geführten Anschlagkolben 21. Weiters ist noch auf die im Federraum 19 angeordnete und den Ventilkolben 18 in die dargestellte Stellung vorspannende Ventilfeder 22 samt Federteller 23 und Anschlagring 24 sowie auf hier nicht weiter interessierende Anschluß- bzw. Verschlußteile an den Steueranschlüssen SA 1 und SA 2 zu verweisen. Eine die eingeschraubte Anschlaghülse 20 sichernde Überwurfmutter ist mit 25 bezeichnet. In der Zeichnung nicht näher gekennzeichnet sind schließlich diverse Dichtungsringe, um die Druckdichtheit im Hinblick auf die zumeist relativ hohen Pressendrücke sicherzustellen.

Aufbau und Arbeitsweise des Nachsaugventils 14 wird im Folgenden zu den wesentlichen Pressenfunktionen näher erläutert:

### Eil-Ab-Bewegung (schnelle Werkzeugzustellung):

Im oberen Totpunkt der hydraulischen Presse ist der Anschluß SA 1 entlastet. Der am Steueranschluß SA 2 bevorzugt ständig und ungeschaltet anliegende Pumpendruck entspricht dem Umlaufdruck der üblicherweise in der Steuereinheit 6 gemäß Fig. 1 vorgesehenen Drei-Wege-Druckwaage bzw. dem Grunddruck des ebendort vorgesehenen Proportional-Druckbegrenzungsventiles. Die Wirkfläche des Anschlagkolbens 21 ist so dimensioniert, daß die Ventilfeder 22 den Anschlagkolben 21 gegen diesen Minimaldruck über seinen gesamten Hub verschiebt, sodaß der Ventilkolben 18 des Nachsaugventils 14 auf die in Fig. 2 dargestellte Weise komplett öffnet und erst an der Anschlagfläche 26 in der vollständig geöffneten Stellung gestoppt wird. Die Schließkante 27 am Ventilkolben 18 ist dabei maximal von der zugehörigen Sitzfläche 28 an der Innenseite der Ventilhülse 17 abgehoben, womit ein möglichst ungedrosseltes Rückströmen von Hydraulikmedium entlang der Pfeile 29 vom Tank 13 zum kolbenseitigen Arbeitsraum 4 erfolgen kann.

### Arbeitshub (Pressen):

Dabei wird nun der in Fig. 2 unten dargestellte Steueranschluß SA 1 mit dem Pumpendruck beaufschlagt. Durch die große Wirkfläche des Ventilkolbens 18 (entsprechend dessen größtem Durchmesser), die auf alle Fälle auch zumindest geringfügig größer ist als der Durchmesser der Schließfläche zwischen der Schließkante 27 und der Sitzfläche 28, fährt der Ventilkolben 18 in die nicht dargestellte linke End-Stellung bzw. Schließstellung, womit das Nachsaugventil 14 geschlossen ist und der Pumpendruck im kolbenseitigen Arbeitsraum 4 die Pressenbewegung bewirkt.

### Eil-Auf-Bewegung (schneller Rückzug der Presse):

Der Steueranschluß SA 1 wird druckmäßig zum Tank entlastet. Die Wirkfläche des Anschlagkolbens 21 ist so ausgelegt, daß beim Rückzug der Oberwange 1 der dazu benötigte Pumpendruck über SA 2 den Anschlagkolben 21 (und damit auch den Ventilkolben 18) gegen die Ventilfeder 22 bis zu seinem Anschlag bewegt. Der Ventilanschlag 16 ist also hier durch die Zusammenwirkung der Ringfläche 30 am Anschlagkolben 21 mit der Ringfläche 31 in der Anschlaghülse 20 gebildet, wobei der in der Darstellung nach Fig. 2 mit 32 bezeichnete Maximalhub des Anschlagkolbens 21 natürlich kleiner ist als der mit 33 bezeichnete Maximalhub des Ventilkolbens 18, der ja nun nicht in die Schließstellung bewegt werden soll sondern in der Drosselstellung noch einen geöffneten Spalt zur Sitzfläche 28 haben muß. Die in diesem Zustand entgegen der Richtung der Pfeile 29 vom kolbenseitigen Arbeitsraum 4 in den Tank 13 verdrängte Menge an Hydraulikmedium wird somit gedrosselt, wodurch die Steifigkeit des hydraulischen Systems erhöht wird und eine Bedämpfung von Geschwindigkeitsspitzen beim Beschleunigen der Oberwange erfolgt.

Zur Ermöglichung einer Anpassung der Funktion des Nachsaugventils 14 an andere Pressen oder andere Betriebsbedingungen könnte die Drosselwirkung auch einstellbar sein, wozu beispielsweise bei der dargestellten und besprochenen Konstruktion eine von außen oder durch Austausch beispielsweise des Anschlagkolbens 21 verstellbare maximale Hublänge 32 des Anschlagkolbens 21 vorgesehen sein könnte.

Abgesehen von der dargestellten und besprochenen Ausführung mit einem eine zusätzliche Drosselstellung aufweisenden Nachsaugventil 14 könnte dieses auch beispielsweise als einfaches 2/2-Wegeventil ausgeführt sein und ein nach- oder vorgeschaltetes separates Drosselelement vorgesehen werden, welches bedarfsweise in die Nachsaugleitung einschaltbar ist.

## Patentansprüche

1. Hydraulische Presse, insbesonders Abkantpresse, mit zumindest einem zweiseitig wirkenden hydraulischen Arbeitszylinder (3) mit unterschiedlich großen Wirkflächen auf beiden Seiten des Kolbens (11), wobei die Seite der größeren Wirkfläche über eine zusätzliche Nachsaugleitung (12) mit dem Hydrauliktank (13) verbunden und in diese Nachsaugleitung (12) ein Nachsaugventil (14) eingeschaltet ist, welches während des Arbeitshubes geschlossen und während der Eilhübe geöffnet ist, **dadurch gekennzeichnet, daß** in der Nachsaugleitung (12) zusätzlich eine schaltbare Drossel (15) angeordnet ist, welche während des Ausschiebens von Hydraulikmedium aus der Zylinderseite mit größerer Wirkfläche zum Hydrauliktank (13) wirksam ist.

2. Presse nach Anspruch 1, **dadurch gekennzeichnet, daß** das Nachsaugventil (14) selbst zusätzlich zu Offen- und Schließstellung noch zumindest eine Drosselstellung aufweist.

3. Presse nach Anspruch 2, **dadurch gekennzeichnet, daß** das Nachsaugventil (14) einen vorzugsweise hydraulisch betätigbaren zusätzlichen mechanischen Ventilanschlag (16) aufweist, welcher ein nur teilweises Öffnen mit konstanter Drosselwirkung auf das durchströmende Hydraulikmedium erlaubt.

4. Presse nach Anspruch 3, **dadurch gekennzeichnet, daß** zur hydraulischen Ansteuerung des zusätzlichen Ventilanschlages (16) eine ständig geöffnete Verbindung mit dem Pumpendruck der hydraulischen Pressensteuerung vorgesehen ist.

5. Presse nach einem oder mehreren der Ansprüche 1 bis 4, **dadurch gekennzeichnet, daß** die Drossel (15) einstellbar ausgeführt ist.

## Claims

1. A hydraulic press, in particular a bending press, having at least one hydraulic working cylinder (3) acting on two sides and having effective areas of differing sizes on either side of the piston (11), the side of the larger effective area being connected via an additional equalizing line (12) to the hydraulic tank (13) and an equalizing valve (14), which is closed during the working stroke and open during rapid strokes, being incorporated in this equalizing line (12),
**characterised in that** a switchable throttle (15) is also arranged in the equalization line (12), and is effective when hydraulic medium is being discharged to the hydraulic tank (13) from the cylinder side having the larger effective area.

2. The press according to Claim 1, **characterised in that** the equalization valve (14) itself has at least one throttle position in addition to the open and closed positions.

3. The press according to Claim 2, **characterised in that** the equalization valve (14) has a preferably hydraulically actuatable additional mechanical valve stop (16), which allows only partial opening with constant throttle action on the hydraulic medium as it flows through.

4. The press according to Claim 2, **characterised in that** a constantly open connection to the pump pressure of the hydraulic press control is provided for hydraulic control of the additional valve stop (16).

5. The press according to one or more of claims 1 to 4, **characterised in that** the throttle (15) is configured to allow adjustment.

## Revendications

1. Presse hydraulique, en particulier presse plieuse, comportant au moins un vérin de travail hydraulique (3) à double effet et présentant des surfaces d'action de tailles différentes des deux côtés du piston (11), le côté de la grande surface d'action étant relié au réservoir hydraulique (13) via une conduite de ré-aspiration supplémentaire (12) et une valve de ré-aspiration (14) étant intégrée dans cette conduite de ré-aspiration (12), valve qui est fermée pendant la course de travail et ouverte pendant les courses rapides, **caractérisée en ce qu'**il est prévu dans la conduite de ré-aspiration (12) en supplément un étranglement commutable (15) qui est efficace pendant l'expulsion du fluide hydraulique hors du côté du vérin présentant la grande surface d'action vers le réservoir hydraulique (13).

2. Presse selon la revendication 1, **caractérisée en ce que** la valve de ré-aspiration (14) présente elle-même, en supplément à la position d'ouverture et à la position de fermeture, encore au moins une position d'étranglement.

3. Presse selon la revendication 2, **caractérisée en ce que** la valve de ré-aspiration (14) comprend une butée de valve (16) mécanique supplémentaire, de préférence à actionnement hydraulique, qui permet une ouverture seulement partielle avec effet d'étranglement constant sur le fluide hydraulique qui passe.

4. Presse selon la revendication 3, **caractérisée en ce que** pour le pilotage hydraulique de la butée de valve supplémentaire (16), il est prévu une communication ouverte en permanence avec la pression de la pompe de la commande hydraulique de la presse.

5. Presse selon l'une ou plusieurs des revendications 1 à 4, **caractérisée en ce que** l'étranglement (15) est réalisé de façon réglable.
